# FASCICULE DE BREVET EUROPEEN

(11) **EP 1 221 879 B1**
(45) Date de publication et mention de la délivrance du brevet: **14.01.2004**
(21) Numéro de dépôt: 00968012.5
(22) Date de dépôt: 11.10.2000
(51) Int. Cl.: A47F 5/10, A47B 57/10

(54) **MEUBLE D'EXPOSITION A COLONNES CREUSES**
SCHAUKASTEN MIT HOHLSÄULEN
SHOW-CASE WITH HOLLOW COLUMNS

(30) Priorité: 11.10.1999 FR 9912628
(43) Date de publication de la demande: 17.07.2002
(73) Titulaire: Sephora, 92100 Boulogne Billancourt (FR)
(72) Inventeur: GASMI, Chafik, F-75020 Paris (FR); THIERACHE, Fabrice, F-75015 Paris (FR); GALLOY, Guillaume, F-75020 Paris (FR)
(74) Mandataire: Bentz, Jean-Paul
(86) Numéro de dépôt international: PCT/FR2000/002832
(87) Numéro de publication internationale: WO 2001/026511

(56) Documents cités:
- DE-U- 8 526 750
- DE-U- 9 115 812

## Description

La présente invention concerne, de façon générale, un meuble destiné à exposer et mettre en valeur des produits offerts à la consommation, tels par exemple que des parfums ou des produits de beauté.

Plus précisément, l'invention concerne un meuble d'exposition, comprenant au moins une structure porteuse et une première série de tablettes parallèles les unes aux autres, chacune de ces tablettes s'étendant, suivant une première direction transversale par rapport au meuble, entre un bord postérieur et un bord antérieur, et présentant des première et seconde extrémités éloignées l'une de l'autre suivant une direction longitudinale du meuble et soutenues par la structure porteuse, la structure porteuse comprenant au moins des première et seconde colonnes creuses soutenant respectivement les première et seconde extrémités de chacune des tablettes, chaque colonne formant un caisson obtenu par découpage et pliage d'un flan métallique, et les tablettes cloisonnant au moins partiellement chaque colonne en une pluralité de volumes élémentaires dont l'un au moins est délimité par deux tablettes à la verticale l'une de l'autre.

Des meubles de ce type sont aujourd'hui connus, en particulier par le modèle d'utilité DE-U-9 115 812.5.

Un problème permanent dans la conception de tels meubles, en particulier pour l'offre en vente de produits cosmétiques, qui constitue l'application privilégiée de la présente invention, réside dans la difficulté de réaliser de façon économique, et notamment avec un nombre restreint de pièces, des meubles à la fois visuellement attrayants et dont l'architecture soit suffisamment modulable pour pouvoir s'adapter à différents environnements.

L'invention a précisément pour but de proposer un meuble doté de ces qualités.

A cette fin, le meuble de l'invention, par ailleurs conforme à la définition générique qu'en donne le préambule ci-dessus, est essentiellement caractérisé en ce que l'un au moins des volumes élémentaires présente au moins une ouverture par laquelle il s'ouvre suivant la première direction transversale.

L'invention permet ainsi une utilisation plus économique de l'espace offert par le meuble, par exemple par le meuble décrit dans le document DE-U-9115812.5 ou par le meuble décrit dans le document DE-U-8526750.3.

Par exemple, chaque colonne présente une section transversale comprenant une base reliant des première et seconde branches latérales, les branches latérales s'étendant, depuis la base, suivant une seconde direction transversale inverse de la première.

Dans ce cas, le caisson formant chaque colonne peut présenter au moins une première série de découpes horizontales dont chacune s'étend depuis la base jusqu'à la première branche latérale de la section transversale de cette colonne et reçoit l'une des extrémités d'une des tablettes de la première série.

Par ailleurs, la structure porteuse peut comprendre un piétement métallique auquel sont accrochées les première et seconde colonnes.

A cette fin, le piétement peut présenter des lumières verticales, l'une au moins des branches latérales de la section transversale de chaque colonne présentant des languettes dont chacune est sélectivement insérée dans l'une des lumières pour accrocher cette colonne sur le piétement.

Les branches latérales des sections transversales des première et seconde colonnes peuvent en outre présenter des décrochements qui coopèrent avec le piétement pour former des logements, le meuble comprenant au moins une plaque de fond insérée et maintenue dans ces logements.

Pour parfaire la finition du meuble, des niches d'habillage peuvent être logées de façon amovible dans les volumes élémentaires délimités dans les colonnes.

Le meuble d'exposition de l'invention peut aussi comprendre un premier coffre, fixé à une partie inférieure du piétement et comportant un ou plusieurs tiroirs.

Dans ce cas, ce premier coffre présente au moins, par exemple, une face supérieure horizontale et un premier côté vertical, la face supérieure et le premier côté pouvant par exemple être constitués par un même flan métallique plié formant au moins un dièdre, le premier côté étant avantageusement doté de glissières pour supporter les tiroirs à coulissement, et le tiroir ou l'un des tiroirs présentant de préférence une face avant formant face avant pour le coffre.

Le meuble de l'invention peut comprendre au moins une troisième colonne creuse et une seconde série de tablettes, chaque tablette de la seconde série présentant des première et seconde extrémités respectivement soutenues par les seconde et troisième colonnes creuses.

Dans ce cas, le caisson formant la seconde colonne présente de préférence une seconde série de découpes horizontales dont chacune s'étend depuis la base jusqu'à la seconde branche latérale de la section transversale de cette colonne et reçoit la première extrémité d'une des tablettes de la seconde série.

De même, le meuble de l'invention peut comprendre un second coffre à un ou plusieurs tiroirs présentant au moins une face supérieure horizontale et un premier côté vertical, le premier côté du second coffre formant un second côté pour le premier coffre, et chaque tiroir du premier coffre étant monté coulissant sur des glissières prévues sur les premiers côtés respectifs des premier et second coffres.

Enfin, le meuble de l'invention comprend avantageusement un panneau porté par la partie supérieure du piétement et formant support d'information statique ou dynamique, cette information étant par exemple affichée ou projetée sur ce panneau.

D'autres caractéristiques et avantages de l'invention ressortiront clairement de la description qui en est faite ci-après, à titre indicatif et nullement limitatif, en référence aux dessins annexés, dans lesquels :
- la figure 1 est une vue de face du piétement du meuble de l'invention;
- la figure 2 est une vue de côté correspondant à la figure 1;
- la figure 3 une vue de face du piétement du meuble de l'invention, notamment équipé de deux colonnes et d'éléments de coffres à tiroirs et d'un panneau d'affichage ou de projection d'information;
- la figure 4 est une vue de côté correspondant à la figure 3;
- la figure 5 une vue de face semblable à la figure 3, mais dans laquelle le premier coffre est équipé de tiroirs, la vue étant prise suivant l'incidence indiquée par les flèches V-V de la figure 6;
- la figure 6 est une vue de côté correspondant à la figure 5;
- la figure 7 est une vue du côté gauche d'une colonne du meuble de l'invention;
- la figure 8 est une vue de face de la colonne illustrée sur la figure 7;
- la figure 9 est une vue du côté droit de la colonne illustrée sur les figures 7 et 8;
- la figure 10 est une vue en perspective partielle éclatée d'une colonne, de deux tablettes et d'une niche d'habillage;
- la figure 11 est une vue en coupe transversale d'une colonne, du piétement, et de deux plaques de fond, le piétement et les plaques de fond n'étant représentés que de façon partielle;
- la figure 12 est une vue de face d'un meuble complet, formé de deux modules;
- la figure 13 est une vue en perspective éclatée d'éléments de deux coffres adjacents; et
- la figure 14 est une vue de côté du meuble de l'invention totalement monté.

L'invention concerne, de façon générale, un meuble d'exposition comprenant essentiellement une structure porteuse 1 (figures 3 et 5) et au moins une première série 2a de tablettes 21a, 21b, 21c (figure 12), parallèles les unes aux autres.

Chacune de ces tablettes 21a, 21b, 21c s'étend, suivant une direction T1 transversale par rapport au meuble (figures 2, 10 et 11), entre un bord postérieur 219 (figure 10) et un bord antérieur 210, et s'étend, suivant une direction longitudinale L du meuble (figures 1, 3, 5, 12), entre deux extrémités 211, 212 (figure 12) soutenues par la structure porteuse 1.

Selon un premier aspect de l'invention, la structure porteuse 1 comprend des colonnes creuses, telles que 3a, 3b, qui soutiennent, par leurs extrémités 211, 212, les tablettes telles que 21a, 21b, 21c.

Dans ces conditions, les tablettes telles que 21a, 21b, 21c cloisonnent chaque colonne, telle que 3a et 3b, en une pluralité de volumes élémentaires dont chacun est délimité soit par une tablette extrême, soit par deux tablettes à la verticale l'une de l'autre 21a, 21b, chaque volume élémentaire présentant une ouverture 30 (figure 10) par laquelle il s'ouvre suivant la direction transversale T1.

Comme le montrent le mieux les figures 10 et 11, chaque colonne telle que 3a, 3b, 3c est conformée en caisson et est obtenue par découpage et pliage d'un flan métallique.

Plus précisément, la section transversale (figure 11) de chaque colonne telle que 3a, 3b comprend une base 40 reliant des branches latérales 41, 42, lesquelles s'étendent, depuis la base 40, suivant une direction transversale T2 inverse de la première direction transversale T1.

Comme le montrent le mieux les figures 7 à 10, le caisson qui constitue chacune des colonnes telles que 3a, 3b présente une série, ou de préférence deux séries, telles que 31 et 32, de découpes horizontales telles que 311, 312, 313 et 321, 322, 323, chaque découpe s'étendant depuis la base 40 de la section transversale du caisson jusqu'à l'une des branches latérales, telles que 41 et 42, de cette section, et chaque découpe recevant l'une des extrémités, telles que 212 ou 221 (figure 10), d'une des tablettes telles que 21a ou 22a.

La structure porteuse 1 comprend en outre (figures 1 et 2) un piétement métallique 10 auquel sont accrochées les colonnes telles que 3a, 3b, ce piétement étant lui-même principalement constitué, par exemple, d'une partie inférieure 100 formant pied, de deux montants verticaux 101 et 102, et de deux traverses 103 et 104.

Les traverses 103 et 104 présentent des lumières verticales 105 (figures 1 et 11) dans lesquelles peuvent être engagées des languettes 43 (figures 7, 9, et 11) portées par les branches latérales 41 et 42 de la section transversale du caisson constituant chaque colonne telle que 3a, 3b, cette colonne pouvant ainsi être accrochée de façon amovible sur le piétement 10.

Comme le montre la figure 11, les branches latérales 41, 42 présentent par exemple des décrochements 44 qui coopèrent avec le piétement 10 pour former des logements 45, et dans chacun desquels peut être insérée et maintenue une plaque de fond 5 permettant de cacher le piétement à un observateur regardant le meuble suivant la direction transversale T2.

De même (figure 10), des niches d'habillage 39, par exemple réalisées en un matériau thermoplastique moulé, peuvent être logées de façon amovible dans les volumes élémentaires délimités par les tablettes telles que 21a, 21b, dans les colonnes telles que 3b, pour changer l'aspect esthétique du meuble et pour permettre une utilisation optimale de ces volumes élémentaires en tant qu'espaces de présentation.

Ainsi conçu, le meuble de l'invention n'est pas du tout limité à ne comprendre que deux colonnes et une seule série de tablettes.

En particulier, comme le montre la figure 12, ce meuble peut notamment comprendre au moins une troisième colonne 3c et une seconde série 2b de tablettes telles que 22a, 22b, 22c, auquel cas les extrémités, telles que 221 et 222, de chaque tablette de cette deuxième série 2b sont respectivement soutenues par les deuxième et troisième colonnes 3b et 3c.

Un ou plusieurs coffres, tels que 6a, 6b, (figures 1, 3, 5, 6, et 13) comprenant par exemple chacun trois tiroirs 61, 62, 63, peuvent être fixés à la partie inférieure 100 du piétement 10.

Chaque coffre est par exemple constitué par un flan métallique plié formant un dièdre ou un trièdre, et présente par exemple une face supérieure horizontale telle que 610 ou 620, un côté vertical tel que 611 ou 621, et un fond tel que 612 ou 622.

L'un au moins des côtés verticaux, tels que 611, 621, de chaque coffre 6a, 6b, est doté de glissières telles que 611a, 611b, 611c et 621a, 621b, 621c saillant de part et d'autre de ce côté vertical, et destinées à supporter à coulissement les tiroirs tels que 61, 62, 63.

Dans le cas illustré aux figures 12 et 13, dans lequel le meuble comprend deux coffres côte à côte, tels que 6a, 6b, le côté 621 du second coffre 6b forme un deuxième côté pour le premier coffre 6a, les tiroirs 61, 62, 63 du premier coffre 6a pouvant ainsi être montés coulissants sur des glissières 611a, 611b, 611c et 621a, 621b, 621 c prévues sur les côtés respectifs 611, 621 des premier et second coffres 6a, 6b.

Comme le montrent le mieux les figures 6 et 12, l'un des tiroirs, tel que 61, de chaque coffre, peut présenter une face avant telle que 613 ou 623, qui forme une face avant pour ce coffre.

Chacune des tablettes telles que 21a, 21 b, 21c, 22a, 22b, 22c, peut être constituée en un matériau transparent et être éclairée par une source de lumière allongée 81a, 81b, 81c, 82a, 82b, 82c, placée au voisinage de son bord antérieur tel que 210 (figures 12 et 14).

Enfin, chaque piétement 10 peut, dans sa partie supérieure, supporter un panneau tel que 7a, 7b (figures 3 à 6 et 12), permettant la présentation de toute information statique ou dynamique, et par exemple l'affichage ou la projection d'informations publicitaires ou autres.

## Revendications

1. Meuble d'exposition, comprenant au moins une structure porteuse (1) et une première série (2a) de tablettes (21a, 21b, 21c) parallèles les unes aux autres, chacune de ces tablettes (21a, 21b, 21c) s'étendant, suivant une première direction (T1) transversale par rapport au meuble, entre un bord postérieur (219) et un bord antérieur (210), et présentant des première et seconde extrémités (211, 212) éloignées l'une de l'autre suivant une direction longitudinale (L) du meuble et soutenues par la structure porteuse (1), la structure porteuse (1) comprenant au moins des première et seconde colonnes (3a, 3b) creuses soutenant respectivement les première et seconde extrémités (211, 212) de chacune des tablettes (21a, 21b, 21c), chaque colonne (3a, 3b, 3c) formant un caisson obtenu par découpage et pliage d'un flan métallique, et les tablettes (21a, 21b, 21c) cloisonnant au moins partiellement chaque colonne (3a, 3b, 3c) en une pluralité de volumes élémentaires dont l'un au moins est délimité par deux tablettes à la verticale l'une de l'autre (21a, 21b), **caractérisé en ce que** l'un au moins des volumes élémentaires présente au moins une ouverture (30) par laquelle il s'ouvre suivant la première direction transversale (T1).

2. Meuble d'exposition suivant la revendication 1, **caractérisé en ce que** chaque colonne (3a, 3b, 3c) présente une section transversale comprenant une base (40) reliant des première et seconde branches latérales (41, 42), les branches latérales (41, 42) s'étendant, depuis la base (40), suivant une seconde direction transversale (T2) inverse de la première (T1).

3. Meuble d'exposition suivant la revendication 2, **caractérisé en ce que** le caisson formant chaque colonne (3a, 3b, 3c) présente au moins une première série (31) de découpes horizontales (311, 312, 313) dont chacune s'étend depuis la base (40) jusqu'à la première branche latérale (41) de la section transversale de cette colonne (3a, 3b, 3c) et reçoit l'une des extrémités (212) d'une des tablettes (21a, 21b, 21c) de la première série (2a).

4. Meuble d'exposition suivant l'une quelconque des revendications précédentes, **caractérisé en ce que** la structure porteuse (1) comprend un piétement métallique (10) auquel sont accrochées les première et seconde colonnes (3a, 3b).

5. Meuble d'exposition suivant la revendication 4 combinée à l'une quelconque des revendications 2 et 3, **caractérisé en ce que** le piétement (10) présente des lumières verticales (105) et **en ce qu'**au moins une branche latérale (41) de la section transversale de chaque colonne présente des languettes (43) dont chacune est sélectivement insérée dans l'une des lumières (105) pour accrocher cette colonne (3b) sur le piétement (10).

6. Meuble d'exposition suivant la revendication 5, **caractérisé en ce que** les branches latérales (41, 42) des sections transversales des première et seconde colonnes (3a, 3b) présentent des décrochements (44) qui coopèrent avec le piétement (10) pour former les logements (45), et **en ce que** le meuble comprend au moins une plaque de fond (5) insérée et maintenue dans les logements (45).

7. Meuble d'exposition suivant l'une quelconque des revendications précédentes, **caractérisé en ce qu'**il comprend des niches d'habillage (39) logées de façon amovible dans les volumes élémentaires délimités dans les colonnes (3a, 3b, 3c).

8. Meuble d'exposition suivant l'une quelconque des revendications précédentes combinée à la revendication 4, **caractérisé en ce qu'**il comprend un premier coffre (6a), fixé à une partie inférieure (100) du piétement (10) et comportant au moins un tiroir (61, 62, 63).

9. Meuble d'exposition suivant la revendication 8, **caractérisé en ce que** le premier coffre comprend au moins deux tiroirs.

10. Meuble d'exposition suivant la revendication 8 ou 9, **caractérisé en ce que** le premier coffre (6a) présente au moins une face supérieure (610) horizontale en un premier côté (611) vertical.

11. Meuble d'exposition suivant la revendication 10, **caractérisé en ce que** le premier côté (611) est doté de glissières (611a, 611b, 611c) supportant chaque tiroir (61, 62, 63) à coulissement.

12. Meuble d'exposition suivant la revendication 10 ou 11, **caractérisé en ce que** la face supérieure (610) et le premier côté (611) sont constitués par un même flan métallique plié formant au moins un dièdre.

13. Meuble d'exposition suivant l'une quelconque des revendications 8 à 12, **caractérisé en ce qu'**un tiroir (61) du premier coffre présente une face avant (613) formant face avant pour le coffre (6a).

14. Meuble d'exposition suivant l'une quelconque des revendications précédentes, **caractérisé en ce qu'**il comprend en outre au moins une troisième colonne creuse (3c) et une seconde série (2b) de tablettes (22a, 22b, 22c), chaque tablette (22a, 22b, 22c) de la seconde série (2b) présentant des première et seconde extrémités (221, 222) respectivement soutenues par les seconde et troisième colonnes (3b, 3c) creuses.

15. Meuble d'exposition suivant les revendications 3 et 14, **caractérisé en ce que** le caisson formant la seconde colonne (3b) présente une seconde série (32) de découpes horizontales (321, 322, 323) dont chacune s'étend depuis la base (40) jusqu'à la seconde branche latérale (42) de la section transversale de cette colonne (3b) et reçoit la première extrémité (221) d'une des tablettes (22a, 22b, 22c) de la seconde série (2b).

16. Meuble d'exposition suivant l'une quelconque des revendications 10 à 13, combinée à l'une quelconque des revendications 14 et 15, **caractérisé en ce qu'**il comprend un second coffre (6b) présentant au moins une face supérieure (620) horizontale et un premier côté (621) vertical, et **en ce que** le premier côté (621) du second coffre (6b) forme un second côté pour le premier coffre (6a), chaque tiroir (61, 62, 63) du premier coffre (6a) étant monté coulissant sur une glissière correspondante (611a, 611 b, 611 c; 621 a, 621b, 621c) prévue sur les premiers côtés respectifs (611, 621) des premier et second coffres (6a, 6b).

17. Meuble d'exposition suivant l'une quelconque des revendications précédentes combinée à la revendication 4, **caractérisé en ce qu'**il comprend un panneau (7a, 7b) formant support d'information statique ou dynamique, porté par le piétement (10) dans sa partie supérieure.

## Claims

1. Showcase comprising at least one load bearing structure (1) and a first series (2a) of shelves (21a, 21b, 21c) parallel to each other, each of these shelves (21a, 21b, 21c) extending, in a first transverse direction (T1) in relation to the case, between a rear edge (219) and a front edge (210) and having first and second ends (211, 212) at a distance from each other in a longitudinal direction (L) of the case and supported by the load bearing structure (1), the load bearing structure (1) comprising at least first and second hollow columns (3a, 3b) supporting respectively the first and second ends (211, 212) of each of the shelves (21a, 21b, 21c), each column (3a, 3b, 3c) forming a box obtained by cutting and folding a metal blank and the shelves (21a, 21b, 21c) at least partially subdividing each column (3a, 3b, 3c) in a multiplicity of elementary volumes, at least one of which is delimited by two shelves vertical to each other (21a, 21b), **characterised in that** at least one of the elementary volumes has at least one opening (30) through which it opens in the first transverse direction (T1).

2. Showcase according to claim 1, **characterised in that** each column (3a, 3b, 3c) has a transverse section comprising a base (40) connecting the first and second lateral branches (41, 42), the lateral branches (41, 42) extending from the base (40) in a second transverse direction (T2) in the opposite direction to the first (T1).

3. Showcase according to claim 2, **characterised in that** the box forming each column (3a, 3b, 3c) has at least a first series (31) of horizontal cuts (311, 312, 313), each of which extends from the base (40) to the first lateral branch (41) of the transverse section of this column (3a, 3b, 3c) and receives one of the ends (212) of one of the shelves (21a, 21b, 21c) of the first series (2a).

4. Showcase according to any one of the previous claims, **characterised in that** the load bearing structure (1) comprises a metal base (10), to which the first and second columns (3a, 3b) are attached.

5. Showcase according to claim 4 combined with any one of claims 2 and 3, **characterised in that** the base (10) has vertical apertures (105) and at least one lateral branch (41) of the transverse section of each column has strips (43), each of which is selectively inserted into one of the apertures (105) to attach this column (3b) to the base (10).

6. Showcase according to claim 5, **characterised in that** the lateral branches (41, 42) of the transverse sections of the first and second columns (3a, 3b) have recesses (44), which work with the base (10) to form housings (45), and the case comprises at least one base plate (5) inserted and held in the housings (45).

7. Showcase according to any one of the previous claims, **characterised in that** it comprises fitting niches (39), which are detachably housed in the elementary volumes delimited in the columns (3a, 3b, 3c).

8. Showcase according to any one of the previous claims combined with claim 4, **characterised in that** it comprises a first box (6a) fixed to a lower part (100) of the base (10) and comprising at least one drawer (61, 62, 63).

9. Showcase according to claim 8, **characterised in that** the first box comprises at least two drawers.

10. Showcase according to claim 8 or 9, **characterised in that** the first box (6a) has at least one horizontal top face (610) in a first vertical side (611).

11. Showcase according to claim 10, **characterised in that** the first side (611) is fitted with runners (611a, 611b, 611c) supporting each sliding drawer (61, 62, 63).

12. Showcase according to claim 10 or 11, **characterised in that** the top face (610) and the first side (611) are made up of one and the same folded metal blank forming at least one dihedral.

13. Showcase according to any one of claims 8 to 12, **characterised in that** a drawer (61) of the first box has a front face (613) forming a front face for the box (6a).

14. Showcase according to any one of the previous claims, **characterised in that** it comprises at least a third hollow column (3c) and a second series (2b) of shelves (22a, 22b, 22c), each shelf (22a, 22b, 22c) of the second series (2b) having first and second ends (221, 222) supported by the second and third hollow columns (3b, 3c) respectively.

15. Showcase according to claims 3 and 14, **characterised in that** the box forming the second column (3b) has a second series (32) of horizontal cuts (321, 322, 323), each of which extends from the base (40) to the second lateral branch (42) of the transverse section of this column (3b) and receives the first end (221) of one of the shelves (22a, 22b, 22c) of the second series (2b).

16. Showcase according to any one of claims 10 to 13 combined with any one of claims 14 and 15, **characterised in that** it comprises a second box (6b) having at least one horizontal top face (620) and a first vertical side (621) and the first side (621) of the second box (6b) forms a second side for the first box (6a), each drawer (61 62, 63) of the first box (6a) being fitted to slide on a runner (611a, 611b, 611c; 621a, 621b, 621c) provided on the respective first sides (611, 621) of the first and second boxes (6a, 6b).

17. Showcase according to any one of the previous claims combined with claim 4, **characterised in that** it comprises a panel (7a, 7b) forming a static or dynamic information support carried by the top part of the base (10).

## Patentansprüche

1. Ausstellungsmöbelstück, das mindestens eine tragende Konstruktion (1) und eine erste Serie (2a) von parallel zueinander angeordneten Einlegeböden (21a, 21b, 21c) umfasst, wobei sich jeder dieser Einlegeböden (21a, 21b, 21c) einer ersten quer im Verhältnis zu dem Möbelstück verlaufenden Richtung (T1) entsprechend zwischen einem hinteren Rand (219) und einem vorderen Rand (210) erstreckt und ein erstes und zweites Ende (211, 212) aufweist, die einer Längsausrichtung (L) des Möbelstücks entsprechend voneinander entfernt sind und durch die tragende Konstruktion (1) gestützt werden, wobei die tragende Konstruktion (1) mindestens einen ersten und zweiten hohlen Holm (3a, 3b) umfasst, die jeweils das erste und zweite Ende (211, 212) eines jeden der Einlegeböden (21 a, 21 b, 21c) abstützen, wobei jeder Holm (3a, 3b, 3c) einen Kasten ausbildet, der durch Ausschneiden und Falzen einer metallischen Platte erzielt wird, und die Einlegeböden (21a, 21 b, 21c) jeden Holm (3a, 3b, 3c) mindestens teilweise in eine Vielzahl von Raumelementen unterteilen, von denen mindestens eines durch zwei Einlegeböden in der vertikalen Richtung, der eine von dem anderen (21a, 21b), abgegrenzt ist, **dadurch gekennzeichnet, dass** mindestens eines der Raumelemente mindestens eine Öffnung (30) aufweist, durch welche es sich der ersten Querausrichtung (T1) entsprechend öffnet.

2. Ausstellungsmöbelstück nach Anspruch 1, **dadurch gekennzeichnet, dass** jeder Holm (3a, 3b, 3c) ein Querprofil mit einer Basis (40) aufweist, die einen ersten und zweiten seitlichen Schenkel (41, 42) verbindet, wobei sich die Schenkel (41, 42) von der Basis (40) ausgehend einer zweiten Querausrichtung (T2) entsprechend erstrecken, die zu der ersten (T1) entgegengesetzt verläuft.

3. Ausstellungsmöbelstück nach Anspruch 2, **dadurch gekennzeichnet, dass** der Kasten, den jeder Holm (3a, 3b, 3c) ausbildet, mindestens eine erste Serie (31) von horizontalen Einschnitten (311, 312, 313) aufweist, die sich jeweils von der Basis (40) ausgehend bis zu dem ersten seitlichen Schenkel (41) des Querprofils dieses Holmes (3a, 3b, 3c) erstrecken und eines der Enden (212) von einem der Einlegeböden (21a, 21 b, 21 c) der ersten Serie (2a) aufnehmen.

4. Ausstellungsmöbelstück nach irgendeinem der vorhergehenden Ansprüche, **dadurch gekennzeichnet, dass** die tragende Konstruktion (1) ein metallisches Gestell (10) umfasst, in welches der erste und zweite Holm (3a, 3b) eingehängt sind.

5. Ausstellungsmöbelstück nach Anspruch 4, zusammengenommen mit irgendeinem der Ansprüche 2 und 3, **dadurch gekennzeichnet, dass** das Gestell (10) vertikale Einführöffnungen (105) aufweist, und dadurch, dass mindestens ein seitlicher Schenkel (41) des Querprofils jeden Holmes Zungen (43) aufweist, die jeweils wahlweise in eine der Einführöffnungen (105) eingeführt sind, um diesen Holm (3b) in das Gestell (10) einzuhängen.

6. Ausstellungsmöbelstück nach Anspruch 5, **dadurch gekennzeichnet, dass** die seitlichen Schenkel (41, 42) der Querprofile des ersten und zweiten Holmes (3a, 3b) Absätze (44) aufweisen, die mit dem Gestell (10) zusammenarbeiten, um die Lagerungen (45) auszubilden, und dadurch, dass das Möbelstück mindestens eine in die Lagerungen (45) eingesetzte und gehaltene Bodenplatte (5) aufweist.

7. Ausstellungsmöbelstück nach irgendeinem der vorhergehenden Ansprüche, **dadurch gekennzeichnet, dass** es Verkleidungsnischen (39) umfasst, die beweglich in den Raumelementen angeordnet sind, die in den Holmen (3a, 3b, 3c) abgegrenzt werden.

8. Ausstellungsmöbelstück nach irgendeinem der vorhergehenden Ansprüche, zusammengenommen mit Anspruch 4, **dadurch gekennzeichnet, dass** es ein erstes kastenartigen Gehäuse (6a) umfasst, das an einem unteren Teil (100) des Gestells (10) befestigt ist und mindestens eine Schublade (61, 62, 63) umfasst.

9. Ausstellungsmöbelstück nach Anspruch 8, **dadurch gekennzeichnet, dass** das erste kastenartige Gehäuse mindestens zwei Schubladen umfasst.

10. Ausstellungsmöbelstück nach Anspruch 8 oder 9, **dadurch gekennzeichnet, dass** das erste kastenartige Gehäuse (6a) mindestens eine horizontale obere Fläche (610) an einer vertikalen ersten Seite (611) aufweist.

11. Ausstellungsmöbelstück nach Anspruch 10, **dadurch gekennzeichnet, dass** die erste Seite (611) mit Schienen (611a, 611b, 611c) ausgestattet ist, die jede Schublade (61, 62, 63) gleitend lagern.

12. Ausstellungsmöbelstück nach Anspruch 10 oder 11, **dadurch gekennzeichnet, dass** die obere Fläche (610) und die erste Seite (611) aus ein und derselben gefalzten metallischen Platte bestehen, die mindestens ein Zweiflach ausbildet.

13. Ausstellungsmöbelstück nach irgendeinem der Ansprüche 8 bis 12, **dadurch gekennzeichnet, dass** eine Schublade (61) des ersten kastenartigen Gehäuses eine Vorderseite (613) aufweist, die die Vorderseite für das kastenartige Gehäuse (6a) ausbildet.

14. Ausstellungsmöbelstück nach irgendeinem der vorhergehenden Ansprüche, **dadurch gekennzeichnet, dass** es außerdem einen dritten hohlen Holm (3c) aufweist und eine zweite Serie (2b) von Einlegeböden (22a, 22b, 22c), wobei jeder Einlegeboden (22a, 22b, 22c) der zweiten Serie (2b) ein erstes und zweites Ende (221, 222) aufweist, die jeweils durch den zweiten und dritten hohlen Holm (3b, 3c) abgestützt werden.

15. Ausstellungsmöbelstück nach Anspruch 3 und 14, **dadurch gekennzeichnet, dass** der Kasten, den der zweite Holm (3b) ausbildet, eine zweite Serie (32) von horizontalen Einschnitten (321, 322, 323) aufweist, die sich jeder von der Basis (40) ausgehend bis zu dem zweiten seitlichen Schenkel (42) des Querprofils dieses Holmes (3b) erstrecken und das erste Ende (221) von einem der Einlegeböden (22a, 22b, 22c) der zweiten Serie (2b) aufnehmen.

16. Ausstellungsmöbelstück nach irgendeinem der Ansprüche 10 bis 13, zusammengenommen mit irgendeinem der Ansprüche 14 und 15, **dadurch gekennzeichnet, dass** es ein zweites kastenartiges Gehäuse (6b) umfasst, das mindestens eine horizontale obere Fläche (620) und eine vertikale erste Seite (621) aufweist, und dadurch, dass die erste Seite (621) des zweiten kastenartigen Gehäuses (6b) eine zweite Seite für das erste kastenartige Gehäuse (6a) ausbildet, wobei jede Schublade (61, 62, 63) des ersten kastenartigen Gehäuses (6a) gleitend auf einer entsprechenden Schiene (611a, 611b, 611c; 621a, 622b, 622c) angebracht ist, die an den jeweiligen ersten Seiten (611, 621) des ersten und zweiten kastenartigen Gehäuses (6a, 6b) vorgesehen ist.

17. Ausstellungsmöbelstück nach irgendeinem der vorhergehenden Ansprüche, zusammengenommen mit Anspruch 4, **dadurch gekennzeichnet, dass** es eine Tafel (7a, 7b) umfasst, die einen statischen oder dynamischen Informationsträger ausbildet, der durch das Gestell (10) in seinem oberen Teil getragen wird.
